# EUROPÄISCHE PATENTSCHRIFT

(11) **EP 1 846 715 B1**
(45) Veröffentlichungstag und Bekanntmachung des Hinweises auf die Patenterteilung: **29.04.2009**
(21) Anmeldenummer: 06704170.7
(22) Anmeldetag: 12.01.2006
(51) Int. Cl.: F28D 9/00, F28F 27/02

(54) **STAPELSCHEIBENKÜHLER**
STACKED-PLATE COOLER
RADIATEUR A EMPILEMENT DE DISQUES

(30) Priorität: 31.01.2005 DE 102005004520
(43) Veröffentlichungstag der Anmeldung: 24.10.2007
(73) Patentinhaber: Behr GmbH & Co. KG, 70469 Stuttgart (DE)
(72) Erfinder: RICHTER, Jens, 71723 Grossbottwar (DE)
(74) Vertreter: Grauel, Andreas
(86) Internationale Anmeldenummer: PCT/EP2006/000202
(87) Internationale Veröffentlichungsnummer: WO 2006/081919

(56) Entgegenhaltungen:
- DE-A1- 19 635 777
- DE-U1- 20 215 258
- US-A- 5 477 817

## Beschreibung

Die Erfindung betrifft einen Stapelscheibenkühler für Kraftfahrzeuge, mit mehreren aufeinander gestapelten und miteinander verbundenen, insbesondere verlöteten, Scheiben, und mit einem durch mehrere Scheiben hindurch verlaufenden Zuführkanal, durch den das zu kühlende Medium dem Stapelscheibenkühler zugeführt und auf einzelne Scheiben verteilt wird.

Der Ölzuführkanal eines herkömmlichen Stapelscheibenölkühlers wird zum Beispiel über eine Ölpumpe mit Öl versorgt. Um Verunreinigungen in dem Stapelscheibenölkühler zu vermeiden, kann es sinnvoll sein, das Öl in einem Ölfilter zu filtern, bevor es in den Ölzuführkanal des Stapelscheibenölkühlers gelangt. Aus der deutschen Gebrauchsmusterschrift DE 202 15 258 U1 ist ein Ölmodul für eine Brennkraftmaschine bekannt, in dem Mittel zur Verhinderung eines Ölrücklaufs in Richtung zur Ölpumpe bei Stillstand der Brennkraftmaschine und Mittel zur Verhinderung eines Ölrücklaufs in Richtung zum Befüllanschluss nach dem Befüllen mit der ersten Ölfüllung vorgesehen sind.

Die Entgegenhaltung US 5 477 817 A offenbart ein weiteres Olmodul, das einen Stapescheibenkühler und eine externe Ventileinrichtung aufweist, die ebenfalls einen Ölnucklauf zum, Befüllanschluss verhindert.

Aufgabe der Erfindung ist es, einen Stapelscheibenkühler für Kraftfahrzeuge, mit mehreren aufeinander gestapelten und miteinander verbundenen, insbesondere verlöteten, Scheiben, und mit einem durch mehrere Scheiben hindurch verlaufenden Zuführkanal, durch den das zu kühlende Medium dem Stapelscheibenkühler zugeführt und auf einzelne Scheiben verteilt wird, zu schaffen, der kostengünstig herstellbar ist und mehr Funktionen aufweist als herkömmliche Stapelscheibenkühler und kompakt aufgebaut ist.

Die Aufgabe ist bei einem Stapelscheibenkühler für Kraftfahrzeuge mit mehreren aufeinander gestapelten und miteinander verbundenen, insbesondere verlöteten Scheiben, und mit einem durch mehrere Scheiben hindurch verlaufenden Zuführkanal, durch den das zu kühlende Medium dem Stapelscheibenkühler zugeführt und auf einzelne Scheiben verteilt wird, dadurch gelöst, dass in den Zuführkanal eine Ventileinrichtung eingebaut ist, die einen Rücklauf des zu kühlenden Mediums aus dem Zuführkanal, beispielsweise bei Stillstand der Pumpe des Motors, verhindert. Gemäß der vorliegenden Erfindung wird die Ventileinrichtung in den Stapelscheibenkühler integriert. Dadurch wird der bestehende Bauraum in dem Stapelscheibenkühler für eine zusätzliche Funktion genutzt. Durch die Integration der Ventileinrichtung wird somit kein zusätzlicher Bauraum benötigt.

Ein bevorzugtes Ausführungsbeispiel des Stapelscheibenölkühlers ist **dadurch gekennzeichnet, dass** die Ventileinrichtung von einer Rückschlagventileinrichtung gebildet wird, die einen Ventilkörper umfasst, der von einer Ventilfedereinrichtung an einem Ventilsitz in Anlage gehalten wird. Die Rückschlagventileinrichtung lässt einen Durchfluss durch den Ölzuführkanal nur in einer Richtung zu und schließt bei einer Strömungsumkehr, wenn zum Beispiel die Ölpumpe aufhört, Öl zu fördern.

Ein weiteres bevorzugtes Ausführungsbeispiel des Stapelscheibenölkühlers ist **dadurch gekennzeichnet, dass** der Ölzuführkanal durch eine Abdeckplatte begrenzt wird, an der sich die Ventilfedereinrichtung abstützt. Gemäß der vorliegenden Erfindung wird eine herkömmliche Abdeckplatte, die auch als Abdeckscheibe bezeichnet wird, als Widerlager für die Ventilfedereinrichtung genutzt. Dadurch ist es möglich, die Ventilfedereinrichtung in den Ölzuführkanal zu integrieren, ohne bauliche Veränderungen an einem herkömmlichen Stapelscheibenölkühler vorzunehmen.

Ein weiteres bevorzugtes Ausführungsbeispiel des Stapelscheibenölkühlers ist **dadurch gekennzeichnet, dass** die Ventilfedereinrichtung eine vorgespannte Schraubendruckfeder umfasst, die in dem Ölzuführkanal aufgenommen ist. Die Länge der Schraubendruckfeder im vorgespannten Zustand entspricht etwa der Länge des Ölzuführkanals.

Ein weiteres bevorzugtes Ausführungsbeispiel des Stapelscheibenölkühlers ist **dadurch gekennzeichnet, dass** der Ventilkörper einen im Wesentlichen kreisscheibenförmigen Schließkörper umfasst, dessen Außendurchmesser kleiner als der Innendurchmesser es Ölzuführkanals ist. Dadurch wird sichergestellt, dass Öl an dem Schließkörper vorbeiströmen kann, wenn dieser in dem Ölzuführkanal angeordnet ist.

Ein weiteres bevorzugtes Ausführungsbeispiel des Stapelscheibenölkühlers ist **dadurch gekennzeichnet, dass** der Schließkörper auf der der Ventilfeder einrichtung abgewandten Stirnseite eine Ringnut aufweist, in die ein O-Ring eingesetzt ist. Der O-Ring dient als Dichtmedium. Es ist auch möglich, ein geeignetes Dichtungsmaterial direkt auf oder an dem Schließkörper vorzusehen.

Ein weiteres bevorzugtes Ausführungsbeispiel des Stapelscheibenölkühlers ist **dadurch gekennzeichnet, dass** von der der Ventilfedereinrichtung zugewandten Stirnseite des Schließkörpers mehrere Verbindungsstege ausgehen, die den Schließkörper mit einem Führungsring verbinden. Die Verbindungsstege und der Führungsring bilden eine Art Führungskäfig, der dazu dient, den Schließkörper hin und her bewegbar in dem Ölzuführkanal zu führen. Außerdem dient der Führungskäfig dazu, ein Ende der Ventilfedereinrichtung aufzunehmen.

Ein weiteres bevorzugtes Ausführungsbeispiel des Stapelscheibenölkühlers ist **dadurch gekennzeichnet, dass** die Stapelscheiben zwischen der Abdeckplatte und einer Grundplatte angeordnet sind, die in Fortsetzung des Ölzuführkanals ein Durchgangsloch aufweist, dessen Innendurchmesser größer als der Außendurchmesser des Ventilkörpers und der Außendurchmesser der Ventilfedereinrichtung ist. Dadurch wird auf einfache Art und Weise der Einbau der Ventileinrichtung durch die Abdeckplatte hindurch ermöglicht.

Ein weiteres bevorzugtes Ausführungsbeispiel des Stapelscheibenölkühlers ist **dadurch gekennzeichnet, dass** in dem Durchgangsloch in der Grundplatte ein Verschlussring angeordnet ist, an dem der Ventilsitz für den Ventilkörper vorgesehen ist. Der Verschlussring wird nach dem Einbau der Ventilfedereinrichtung und des Ventilkörpers in das Durchgangsloch eingesetzt. Vorzugsweise wird der Verschlussring in die Grundplatte eingepresst.

Ein weiteres bevorzugtes Ausführungsbeispiel des Stapelscheibenölkühfers ist **dadurch gekennzeichnet, dass** an dem Verschlussring eine Dichtfläche oder Dichtkante ausgebildet ist. An der Dichtfläche oder Dichtkante liegt der Ventilkörper im geschlossenen Zustand der Ventileinrichtung an.

Weitere Vorteile, Merkmale und Einzelheiten der Erfindung ergeben sich aus der nachfolgenden Beschreibung, in der unter Bezugnahme auf die Zeichnung ein Ausführungsbeispiel im Einzelnen beschrieben ist. Dabei können die in den Ansprüchen und in der Beschreibung erwähnten Merkmale jeweils einzeln für sich oder in beliebiger Kombination erfindungswesentlich sein. Es zeigen:
- Figur 1: einen erfindungsgemäßen Stapelscheibenölkühler in der Draufsicht;
- Figur 2: den Stapelscheibenölkühler aus Figur 1 in der Seitenansicht;
- Figur 3: die Ansicht eines Schnitts entlang der Linie III-III in Figur 1;
- Figur 4: eine Explosionsdarstellung der erfindungsgemäßen Ventileinrichtung;
- Figur 5: einen zu der Ventileinrichtung gehörenden Ventilkörper in der Draufsicht;
- Figur 6: die Ansicht eines Schnitts entlang der Linie VI-VI in Figur 5 und
- Figur 7: eine Explosionsdarstellung des erfindungsgemäßen Stapelscheibenölkühlers.

In Figur 1 ist ein erfindungsgemäßer Stapelscheibenölkühler 1 in der Draufsicht dargestellt. Der Stapelscheibenölkühler 1 umfasst eine Grundplatte 4, die den Stapelscheibenölkühler 1 auf einer Seite begrenzt. Die Grundplatte 4 hat die Gestalt eines Rechtecks, in dessen Ecken jeweils ein Durchgangsloch 6, 7, 8, 9 ausgespart ist. Die Durchgangslöcher 6 bis 9 dienen zur Befestigung des Stapelscheibenölkühlers 1 an einem (nicht dargestellten) Kraftfahrzeug.

Auf der der Grundplatte 4 entgegengesetzten Seite wird der Stapelscheibenölkühler 1 von einer Abdeckplatte 12 begrenzt. In der Abdeckplatte 12 sind zwei Vertiefungen 14, 15 vorgesehen, die im Wesentlichen die Gestalt von Kugelabschnitten aufweisen. Außerdem sind in der Abdeckplatte ein Ölzuführkanal 18 und ein Ölabführkanal 19 eingezeichnet, die tatsächlich in der Draufsicht jedoch nicht sichtbar sind, sondern durch die Abdeckplatte 12 verdeckt werden. Der Ölzuführkanal 18 dient dazu, dem Stapelscheibenölkühler 1 Öl zuzuführen, das in den Stapelscheiben des Stapelscheibenölkühlers 1 mit Hilfe von Kühlmittel oder Luft abgekühlt wird. Der Ölabführkanal 19 dient dazu, das in dem Stapelscheibenölkühler 1 abgekühlte Öl wieder abzuführen. Gemäß der vorliegenden Erfindung ist in dem Ölzuführkanal 18 eine Ventileinrichtung 20 angeordnet.

In der in Figur 2 dargestellten Seitenansicht sieht man, dass zwischen der Grundplatte 4 und der Abdeckplatte 12, die auch als Abdeckscheibe bezeichnet wird, eine Vielzahl von Stapelscheiben 21, 22, 23, 24 angeordnet sind. Die Stapelscheiben 21 bis 24 haben die Gestalt von übereinander gestapelten wannenförmigen Platten, deren Ränder sich gegenseitig überlappen und miteinander verlötet sind. Zwischen jeweils zwei benachbarten Stapelscheiben werden auf diese Weise Hohlkammern gebildet, die abwechselnd von den an der Wärmeübertragung beteiligten Medien durchströmt sind. Bei dem zu kühlenden Medium handelt es sich vorzugsweise um Öl. In dem erfindungsgemäßen Stapelscheibenölkühler 1 können aber auch andere Medien abgekühlt werden. Als Kühlmittel wird vorzugsweise Wasser mit bekannten Zusätzen verwendet. Statt eines flüssigen Kühlmittels kann aber auch Luft zum Abkühlen des Öls verwendet werden.

In Figur 3 ist die Ansicht eines Schnitts III-III in Figur 1 dargestellt. In der Schnittansicht sieht man, dass in der Grundplatte 4 ein Durchgangsloch 31 vorgesehen ist, das den Austritt von Kühlmittel aus einem Kühlmittelabführkanal 32 ermöglicht. Das Kühlmittel wird über einen Kühlmittelzuführkanal zugeführt, der unter der Vertiefung 15 (siehe Figur 1) angeordnet ist.

Außerdem sieht man in Figur 3, dass in der Grundplatte 4 ein Durchgangsloch 36 vorgesehen ist, dessen Durchmesser dem Durchmesser des Ölzuführkanals 18 entspricht. In das Durchgangsloch 36 ist ein Verschlussring 38 eingepresst, der einen rechteckigen Querschnitt aufweist. An dem Verschlussring 38 ist eine Dichtfläche 39 für einen O-Ring 40 ausgebildet. Der O-Ring 40 ist an einem Ventilkörper 42 angebracht, der durch eine Schraubendruckfeder 44 gegen den Verschlussring 38 gedrückt wird. Die Schraubendruckfeder 44 ist zwischen dem Ventilkörper 42 und der Abdeckplatte 12 eingespannt.

Der Verschlussring 38, der O-Ring 40, der Ventilkörper 42 und die Schraubendruckfeder 44 bilden eine Rückschlagventileinrichtung, die einen Rückstrom von Öl aus dem Ölzuführkanal 18 verhindert. Der Ventilkörper 42 wird durch die Schraubendruckfeder 44 so gegen den Verschlussring 38 gedrückt, dass der O-Ring 40 in abdichtender Art und Weise an der Dichtfläche 39 anliegt. Wenn der Druck an dem Ventilkörper 42 die Vorspannkraft der Schraubendruckfeder 44 überwindet, dann öffnet der Ventilkörper 42, so dass Öl an dem Ventilkörper vorbei in den Ölzuführkanal 18 gelangt. Sobald der Druck nachlässt, weil zum Beispiel eine zur Ölförderung verwendete Pumpe abgeschaltet wird, dann sorgt die Vorspannkraft der Schraubendruckfeder 44 dafür, dass der Ventilkörper 42 wieder schließt.

In Figur 4 sind die Schraubendruckfeder 44, der Ventilkörper 42 und O-Ring 40 alleine in Explosionsdarstellung gezeigt. In Figur 4 sieht man, dass der Ventilkörper 42 einen Schließkörper 45 aufweist, der im Wesentlichen die Gestalt einer Kreisscheibe 46 hat. Von dem Schließkörper 45 gehen radial außen vier Verbindungsstege 51 bis 54 aus. Die Verbindungsstege 51 bis 54 verbinden einen Führungsring 56, der im Wesentlichen den gleichen Außendurchmesser wie die Kreisscheibe 46 aufweist, mit dem Schließkörper 45. Der Führungsring 56 und die Verbindungsstege 51 bis 54 bilden eine Art Führungskäfig für den Ventilkörper 42 in dem Ölzuführkanal 18. Außerdem dient der Führungskäfig zur Aufnahme des der Grundplatte 4 zugewandten Endes der Schraubendruckfeder 44.

In Figur 5 ist der Ventilkörper 42 in der Draufsicht dargestellt. In der Draufsicht ist die Lage eines Schnitts VI-VI angedeutet, der in Figur 6 dargestellt ist. In der Schnittansicht der Figur 6 sieht man, dass radial außen in dem Schließkörper 45 auf der dem Führungsring 56 abgewandten Seite eine Ringnut 58 ausgebildet ist, die zur Aufnahme des O-Rings 40 (siehe Figur 4) dient.

In Figur 7 ist der erfindungsgemäße Stapelscheibenölkühler 1 in einer Exp-Iosionsdarstellung gezeigt. In dieser Darstellung sieht man, dass die Grundplatte 4 ein Durchgangsloch 60 aufweist, das zum Zuführen von Kühlmittel dient. Der Verschlussring 38, der O-Ring 40, der Ventilkörper 42 und die Schraubendruckfeder 44 bilden eine Rückschlagventileinrichtung, die in den Ölzuführkanal (18 in Figur 3) eingebaut ist. Beim Einbau wird zunächst die Schraubendruckfeder 44 zusammen mit dem Ventilkörper 42 und dem daran angebrachten O-Ring 40 in den Ölzuführkanal eingeführt. Anschließend wird der Verschlussring 38 in das Durchgangsloch 36 der Grundplatte 4 eingepresst. Durch die Rückschlagventileinrichtung wird ein unerwünschter Ölrücklauf bei einem Stillstand der Ölpumpe verhindert. Der Ventilkörper 42 kann als Kunststoff-Spritzgussteil oder als Metallteil, wie beispielsweise Blechteil oder Drehteil, ausgeführt sein.

In den Figuren 1 bis 7 sind Ausführungsbeispiele eines Stapelscheibenkühlers als Stapelscheibenölkühler beschrieben. Die Erfindung kann jedoch auch für Stapelscheibenkühler verwendet werden, bei welchen ein anderes zu kühlendes Medium verwendet wird. Die beispielhafte Beschreibung der Erfindung anhand eines Ölkühlers stellt jedoch keine Beschränkung auf diesen Einsatzzweck dar.

## Patentansprüche

1. Stapelscheibenkühler für Kraftfahrzeuge, mit mehreren aufeinander gestapelten und miteinander verbundenen, insbesondere verlöteten, Scheiben (21-24), und mit einem durch mehrere Scheiben hindurch verlaufenden Zuführkanal (18), durch den das zu kühlende Medium dem Stapelscheibenkühler (1) zugeführt und auf einzelne Scheiben verteilt wird, **dadurch gekennzeichnet, dass** in den Zuführkanal (18) eine Ventileinrichtung eingebaut ist, die einen Rücklauf des zu kühlenden Mediums aus dem Zuführkanal (18) verhindert.

2. Stapelscheibenkühler nach Anspruch 1, **dadurch gekennzeichnet, dass** die Ventileinrichtung von einer Rückschlagventileinrichtung gebildet wird, die einen Ventilkörper (42) umfasst, der von einer Ventilfedereinrichtung (44) an einem Ventilsitz (38) in Anlage gehalten wird.

3. Stapelscheibenkühler nach Anspruch 2, **dadurch gekennzeichnet, dass** der Zuführkanal (18) durch eine Abdeckplatte (12) begrenzt ist, an der sich die Ventilfedereinrichtung (44) abstützt.

4. Stapelscheibenkühler nach Anspruch 3, **dadurch gekennzeichnet, dass** die Ventilfedereinrichtung (44) eine vorgespannte Schraubendruckfeder umfasst, die in dem Zuführkanal (18) aufgenommen ist.

5. Stapelscheibenkühler nach einem der Ansprüche 2 bis 4, **dadurch gekennzeichnet, dass** der Ventilkörper (42) einen Schließkörper (45) umfasst, wobei die Außenkontur des Schließkörpers in einer Ebene senkrecht zur Bewegungsrichtung des Schließkörpers im Wesentlichen der freien Querschnittsfläche des Zuführkanals entspricht, wobei der Schließkörper von dem Zuführkanal aufnehmbar ist.

6. Stapelscheibenkühler nach einem der Ansprüche 2 bis 5, **dadurch gekennzeichnet, dass** der Ventilkörper (42) einen im Wesentlichen kreisscheibenförmigen Schließkörper (45) umfasst, dessen Außendurchmesser kleiner als der Innendurchmesser des Zuführkanals (18) ist.

7. Stapelscheibenkühler nach Anspruch 5 oder 6, **dadurch gekennzeichnet, dass** der Schließkörper (45) auf der der Ventilfedereinrichtung (44) abgewandten Stirnseite eine Ringnut (58) aufweist, in die ein O-Ring (40) eingesetzt ist.

8. Stapelscheibenkühler nach Anspruch 5, 6 oder 7, **dadurch gekennzeichnet, dass** von der der Ventilfedereinrichtung (44) zugewandten Stirnseite des Schließkörpers (45) mehrere Verbindungsstege (51-54) ausgehen, die den Schließkörper mit einem Führungsring (56) verbinden.

9. Stapelscheibenkühler nach einem der Ansprüche 3 bis 8, **dadurch gekennzeichnet, dass** die Stapelscheiben (21-24) zwischen der Abdeckplatte (12) und einer Grundplatte (4) angeordnet sind, die in Fortsetzung des Zuführkanals (18) ein Durchgangsloch (36) aufweist, dessen Innendurchmesser größer als der Außendurchmesser des Ventilkörpers (42) und der Außendurchmesser der Ventilfedereinrichtung (44) ist.

10. Stapelscheibenkühler nach Anspruch 9, **dadurch gekennzeichnet, dass** in dem Durchgangsloch (36) in der Grundplatte (4) ein Verschlussring (38) angeordnet ist, an dem der Ventilsitz für den Ventilkörper (42) vorgesehen ist.

11. Stapelscheibenkühler nach Anspruch 10, **dadurch gekennzeichnet, dass** an dem Verschlussring (38) eine Dichtfläche (39) oder Dichtkante ausgebildet ist.

12. Stapelscheibenkühler nach zumindest einem der vorhergehenden Ansprüche 1 bis 11, **dadurch gekennzeichnet, dass** der Kühler ein Ölkühler ist, das zu kühlende Medium Öl ist und der Zuführkanal ein Ölzuführkanal ist.

## Claims

1. Stacked-plate cooler for motor vehicles, having a plurality of plates (21-24) which are stacked one on top of the other and are connected, in particular soldered, to one another, and having a supply duct (18) which runs through a plurality of plates and through which the medium to be cooled is supplied to the stacked-plate cooler (1) and is distributed to individual plates, **characterized in that** a valve device is installed in the supply duct (18), which prevents a return flow of the medium to be cooled out of the supply duct (18).

2. Stacked-plate cooler according to Claim 1, **characterized in that** the valve device is formed as a non-retuxn valve device which comprises a valve body (42) held in contact against a valve seat (38) by a valve spring device (44).

3. Stacked-plate cooler according to Claim 2, **characterized in that** the supply duct (18) is delimited by a coverplate (12) against which the valve spring device (44) is supported.

4. Stacked-plate cooler according to Claim 3, **characterized in that** the valve spring device (44) comprises a pre-stressed spiral compression spring which is fitted in the supply duct (18).

5. Stacked-plate cooler according to any of Claims 2 to 4, **characterized in that** the valve body (42) comprises a closing element (45), whose external contour in a plane perpendicular to the movement direction of the closing element substantially corresponds to the free cross-section of the supply duct, such that the closing element can fit into the supply duct.

6. Stacked-plate cooler according to any of Claims 2 to 5, **characterized in that** the valve body (42) comprises a substantially circular-disk-shaped closing element (45) whose outside diameter is smaller than the inside diameter of the supply duct (18).

7. Stacked-plate cooler according to Claims 5 or 6, **characterized in that** the closing element (45) has, on its end surface racing away from the valve spring device (44), an annular groove (58) into which an O-ring (40) is inserted.

8. Stacked-plate cooler according to Claims 5, 6 or 7, **characterized in that** a plurality of connecting webs (51-54) extend from the end surface of the closing element (45) which faces toward the valve spring device (44), which connect the closing element to a guide ring (56).

9. Stacked-plate cooler according to any of Claims 3 to 8, **characterized in that** the stacked plates (21-24) are arranged between the coverplate (12) and a baseplate (4) which has, as a continuation of the supply duct (18), a through-hole (36) whose inside diameter is larger than the outside diameter of the valve body (42) and than the outside diameter of the valve spring device (44).

10. Stacked-plate cooler according to Claim 9, **characterized in that** a closure ring (38) is arranged in the through-hole (36) in the baseplate (4), on which is provided the valve seat for the valve body (42).

11. Sacked-plate cooler according to Claim 10, **characterized in that** a sealing surface (39) or sealing edge is formed on the closure ring (38).

12. Stacked-plate cooler according to at least one of the preceding Claims 1 to 11, **characterized in that** the cooler is an oil cooler, the medium to be cooled is oil, and the supply duct is an oil supply duct.

## Revendications

1. Refroidisseur à plaques empilées pour des véhicules automobiles, comprenant plusieurs plaques (21 - 24) empilées les unes sur les autres et assemblées, en particulier brasées les unes aux autres, et comprenant un conduit d'alimentation (18) s'étendant à travers plusieurs plaques, conduit d'alimentation à travers lequel le milieu à refroidir est fourni au refroidisseur à plaques empilées (1) et réparti sur différentes plaques,
**caractérisé en ce qu'**un dispositif à soupape est monté dans le conduit d'alimentation (18), dispositif à soupape qui empêche un retour du milieu à refroidir, en provenance du conduit d'alimentation (18).

2. Refroidisseur à plaques empilées selon la revendication 1, **caractérisé en ce que** le dispositif à soupape est formé par un dispositif à clapet antiretour qui comprend un corps de soupape (42) qui est maintenu en appui sur un siège de soupape (38), par un dispositif à ressort de soupape (44).

3. Refroidisseur à plaques empilées selon la revendication 2, **caractérisé en ce que** le conduit d'alimentation (18) est limité par une plaque de recouvrement (12) sur laquelle s'appuie le dispositif à ressort de soupape (44).

4. Refroidisseur à plaques empilées selon la revendication 3, **caractérisé en ce que** le dispositif à ressort de soupape (44) comprend un ressort de compression hélicoïdal, taré, qui est logé dans le conduit d'alimentation (18).

5. Refroidisseur à plaques empilées selon l'une quelconque des revendications 2 à 4, **caractérisé en ce que** le corps de soupape (42) comprend un corps de fermeture (45), où le contour extérieur du corps de fermeture correspond, dans un plan perpendiculaire à la direction de mouvement du corps de fermeture, sensiblement à la surface de section libre du conduit d'alimentation, où le corps de fermeture peut être logé par le conduit d'alimentation.

6. Refroidisseur à plaques empilées selon l'une quelconque des revendications 2 à 5, **caractérisé en ce que** le corps de soupape (42) comprend un corps de fermeture (45) sensiblement en forme de disque circulaire, corps de fermeture dont le diamètre extérieur est plus petit que le diamètre intérieur du conduit d'alimentation (18).

7. Refroidisseur à plaques empilées selon la revendication 5 ou 6, **caractérisé en ce que** le corps de fermeture (45) présente une rainure annulaire (58) disposée sur le côté frontal placé à l'opposé du dispositif à ressort de soupape (44), rainure annulaire dans laquelle est introduit un joint torique (40).

8. Refroidisseur à plaques empilées selon la revendication 5, 6 ou 7, **caractérisé en ce que** plusieurs barrettes de liaison (51 - 54) partent du côté frontal du corps de fermeture (45), tourné vers le dispositif à ressort de soupape (44), barrettes de liaison qui relient le corps de fermeture à une bague de guidage (56).

9. Refroidisseur à plaques empilées selon l'une quelconque des revendications 3 à 8, **caractérisé en ce que** les plaques empilées (21 - 24) sont disposées entre la plaque de recouvrement (12) et une plaque de base (4) qui présente, dans le prolongement du conduit d'alimentation (18), un trou de passage (36) dont le diamètre intérieur est plus grand que le diamètre extérieur du corps de soupape (42) et plus grand que le diamètre extérieur du dispositif à ressort de soupape (44).

10. Refroidisseur à plaques empilées selon la revendication 9, **caractérisé en ce qu'**une bague de fermeture (38) est disposée dans le trou de passage (36) formé dans la plaque de base (4), bague de fermeture sur laquelle il est prévu le siège de soupape pour le corps de soupape (42).

11. Refroidisseur à plaques empilées selon la revendication 10, **caractérisé en ce qu'**une surface d'étanchéité (39) ou un bord d'étanchéité est configuré(e) sur la bague de fermeture (38).

12. Refroidisseur à plaques empilées selon au moins l'une quelconque des revendications 1 à 11, **caractérisé en ce que** le refroidisseur est un refroidisseur d'huile, le milieu à refroidir est de l'huile et le conduit d'alimentation est un conduit d'alimentation d'huile.
